# EUROPÄISCHE PATENTSCHRIFT

(11) **EP 0 217 106 B1**
(45) Veröffentlichungstag und Bekanntmachung des Hinweises auf die Patenterteilung: **16.10.1991**
(21) Anmeldenummer: 86111603.6
(22) Anmeldetag: 22.08.1986
(51) Int. Cl.: H01H 9/36, H01H 9/44

(54) **Löscheinrichtung für einen Allstrom-Leitungsschutzschalter**
Extinguishing device for an all-current power circuit breaker
Dispositif d'extinction pour disjoncteur de puissance tout courant

(30) Priorität: 30.08.1985 DE 3531040
(43) Veröffentlichungstag der Anmeldung: 08.04.1987
(73) Patentinhaber: Licentia Patent-Verwaltungs-GmbH, 60596 Frankfurt (DE)
(72) Erfinder: Ostermann, Werner, Dipl.-Ing., D-3250 Hameln 1 (DE)
(74) Vertreter: Vogl, Leo, Dipl.-Ing.

(56) Entgegenhaltungen:
- EP-A- 0 138 174
- DE-B- 1 203 346
- DE-B- 1 926 355
- US-A- 2 147 419

## Beschreibung

Die Erfindung betrifft eine Löscheinrichtung für einen Leitungsschutzschalter, insbesondere einen Allstrom-Leitungsschutzschalter mit einem Stapel von mehreren, in einer Gehäusekammer nebeneinander auf Abstand befindlichen, ferromagnetischen Löschblechen, die jeweils an ihrer einer Kontaktstelle zugekehrten Schmalseite mit einem trichterförmigen, zwei vorstehende Zungen bildenden V-Schlitz versehen sind, und mit zwei quer vor den Löschblechen angeordneten, beiderseits des V-Schlitzes an den Zungen stirnseitig anliegenden und die Kontaktstelle flankierenden Isolierstoffplatten, von denen zumindest eine einen Permanentmagneten abdeckt.

Zweck einer solchen Löscheinrichtung ist es, den Lichtbogen möglichst schnell in den Löschblechstapel zu bringen, damit er auf allen Löschblechen Fußpunkte bilden kann. Die dabei entstehenden Teillichtbögen sollen bis zum Ende ihrer Brenndauer zwischen den Löschblechen verbleiben und sich nicht an deren Rand zu einem Gesamt- bzw. auch Teillichtbogen erneut vereinigen oder in den Entstehungsraum zurückgedrückt werden. Während nun bei einem reinen Wechselstromschalter alle Ströme im Spannungsnulldurchgang bei entsprechend großem Kontaktabstand unterbrochen werden, erfolgt bei einem Gleichstromschalter insofern keine selbsttätige Unterbrechung bei einer Kontaktstelle, als kleinere Ströme bis etwa 60 A bei Gleichspannungen von ungefähr 220 V abgeschaltet werden sollen. Das Magnetfeld des Stromes reicht in einem solchen Fall nicht aus, den Lichtbogen in den Löschblechstapel zu ziehen. Es ist daher ein Dauermagnet in der Löschkammer erforderlich.

Weiterhin muß bei Gleichstromschaltern die Lichtbogenspannung die Höhe der maximal treibenden Spannung überschreiten, um den Stromkreis zu unterbrechen. Die Lichtbogenbrenndauer ist dabei umso länger, je kleiner das Verhältnis von Lichtbogenspannung zu treibender Spannung und je größer die Zeitkonstante T als Verhältnis der Selbstinduktivität L zum Widerstand R des zu schützenden Stromkreises ist. Da bei einem Schalter die Zahl der Löschbleche festliegt bzw. eine bestimmte Löschblechanzahl erforderlich ist, um die anliegende Spannung zu unterbrechen, liegt somit auch etwa die Höhe der Lichtbogenspannung fest, und das erstgenannte Verhältnis kann als konstanter Wert angenommen werden. Das zweitgenannte Verhältnis ist jedoch abhängig vom Stromkreis, so daß eine höhere Selbstinduktivität eine entsprechend längere Lichtbogenbrenndauer im Löschblechstapel bewirkt. Hierbei kann ein Rücklaufen von Teillichtbögen, insbesondere bei geringer werdender Stromstärke am Ende der Abschaltung zu den Rändern der Löschbleche sowie in Richtung zum Dauermagneten auftreten. Es kommt dabei leicht zum Festbrennen oder auch zum Überschlag des Lichtbogens über mehrere Löschblechdistanzen. Dieser Fall ist bei Gleichstrom besonders kritisch und führt zum Ausfall des Schalters. Ferner wird der Lichtbogen auf den schmalen Zungenenden nur noch von wenig Eisen umgeben, so daß er an den inneren Konturen des V-Schlitzes stehenbleibt.

Es ist eine Löscheinrichtung der eingangs genannten Art bekannt (DE-0S 33 37 562), bei der die Löschbleche seitlich des V-Schlitzes mit jeweils einer Abstufung in den Zungen versehen sind. Dadurch stoßen nur die Stirnkanten dieser Abstufungen an die einen Permanentmagneten abdeckende Isolierstoffplatte, wodurch eine rinnenartige Vertiefung vor der Löschblechkontur gebildet wird. Die Isolierstoffplatte deckt mit einem winkelförmigen, in Richtung der Gehäusewand vorstehenden Ansatz den Permanentmagneten auch stirnseitig ab. Diese Anordnung ist besonders zum Löschen des Schaltlichtbogens bei vergleichsweise niedrigen Gleichströmen bis etwa 30 A von Vorteil. Oberhalb einer solchen Stromstärke reichen derartige Maßnahmen jedoch nicht aus, um den Lichtbogen bei Gleichstromabschaltungen sicher zum Erlöschen zu bringen.

Weiterhin ist ein Leitungsschutzschalter mit einer Löscheinrichtung bekannt (DE-0S 26 16 825), bei der wenigstens eines der Löschbleche mit einem isolierenden Material belegt ist, und dieses teilweise abdeckt. Dadurch wird erreicht, daß der Fußpunkt des Lichtbogens nur auf dem freien Bereich des Löschbleches brennen kann und die Gefahr eines Kurzschließens bzw. eines Überbrückens dieses Löschbleches durch den Lichtbogen vermindert wird. Diese bekannte Löscheinrichtung, bei der der Lichtbogen am Ende des V-Schlitzes durch eine vorzugsweise auf den äußeren Löschblechen aufliegende, isolierende Umhüllung des gesamten Löschblechstapels stabilisiert werden soll, ist für einen Wechselstromschalter geeignet. Da nur die beiden äußeren Löschbleche mit isolierendem Material abgedeckt sind, können sich die Teillichtbögen an den Randkonturen der innenliegenden Löschbleche vereinigen und einen Teil der Löschbleche kurzschließen. Besonders bei Gleichstrom führt ein solches Festbrennen des Lichtbogens zum Ausfall des Schalters.

Der Erfindung liegt die Aufgabe zugrunde, die eingangs erwähnte Löscheinrichtung für einen Allstrom-Leitungsschutzschalter in ihrer Wirkung noch zu verbessern, um ein höheres Gleichstromschaltvermögen, insbesondere für Gleichströme mit hoher Zeitkonstante zu erhalten. Hierbei soll sie sich bei einfachem Aufbau mit möglichst wenigen Änderungen in die üblicherweise vorhandene reine Wechselstrom-Schalterbaureihe einordnen lassen, um so eine kostengünstig herstellbare Ergänzungsserie von Leitungsschutzschaltern für Gleichstrom bzw. Allstrom zur Verfügung zu stellen.

Zur Lösung dieser Aufgabe sind erfindungsgemäß die im Anspruch 1 genannten Merkmale vorgesehen. Weiterbildungen und vorteilhafte Ausgestaltungen der Erfindung sind Gegenstände der Unteransprüche.

Durch die erfindungsgemäße Ausbildung von Lichtbogenlaufsperren an allen Löschblechen, beispielsweise in Form von Zwei beiderseits in den Löschblechstapel greifenden, kammartigen Einlagen wird der Rücklauf von Teillichtbögen auf die Zungen der Löschbleche und ihr dortiges Stehenbleiben gegen Ende der Abschaltung mit Sicherheit ausgeschlossen. Hingegen wird zu Abschaltungsbeginn ein Lichtbogen im kritischen Strombereich von etwa 30 bis 100 A über die treppenartige Verdickung der den Permanentmagneten abdeckenden Isolierstoffplatte wirkungsvoll in den V-förmigen Schlitz des Löschblechstapels geleitet. Die Verdickung der Isolierstoffplatte bewirkt zudem bei Wechselstrom-Kurzschlußabschaltungen eine geringere Entmagnetisierung des Permanentmagneten in dem für Gleichstrom-Abschaltungen wichtigen Bereich. Somit ist neben einem sehr guten Abschalten von unterschiedlichen Gleichströmen mit hoher Zeitkonstante auch ein höheres Wechselstromabschaltvermögen gegeben.

Anhand der Zeichnung sei die Erfindung nachstehend näher erläutert.
- Fig. 1: zeigt schematisch einen Schnitt durch die Löscheinrichtung in Löschblechebene entsprechend der in Fig. 2 eingezeichneten Schnittlinie, während in
- Fig. 2: eine Draufsicht der Löscheinrichtung in Funktionsebene des Leitungsschutzschalters vereinfacht dargestellt ist.
- Fig. 3: zeigt die Ansicht einer kammartigen Einlage und
- Fig. 4: eine Vorderansicht der das Wesen der Erfindung mitbestimmenden Isolierstoffplatte von der Löschblechseite her.

Die als Ausschnitt eines Leitungsschutzschalters gezeigte Löscheinrichtung ist in einer aus einem Unterteil 1a und einem Oberteil 1b gebildeten Gehäusekammer 1 untergebracht, die größtenteils von einem Stapel von vorzugsweise 12 Stück nebeneinander auf Abstand befindlichen ferromagnetischen Löschblechen 2 ausgefüllt ist. Vor den Löschblechen sind im anderen Teil der Gehäusekammer im Bereich einer durch ein Festkontaktstück 3 und ein bewegliches Kontaktstück 4 gebildeten Kontaktstelle eine untenliegende Isolierstoffplatte 5 und eine obenliegende Isolierstoffplatte 6 flankierend angeordnet. Beim Abheben des beweglichen Kontaktstückes 4 in Richtung des eingezeichneten Pfeiles und der daraufhin erfolgenden, bereits dargestellten Kontaktöffnung entsteht bei einem entsprechenden Stromfluß ein Schaltlichtbogen 7, der von den Isolierstoffplatten flankiert in noch näher zu beschreibender Weise in den Löschblechstapel einlaufen kann.

Die paketförmig nebeneinanderstehenden Löschbleche 2, deren einander zugekehrte Oberflächen senkrecht zur Ebene der Isolierstoffplatten und auch zur Funktionsebene des Leitungsschutzschalters orientiert sind, haben an ihren schmalen, der Kontaktstelle zugekehrten Stirnkanten jeweils einen trichterförmigen V-Schlitz 2a, der etwa in der Mitte jedes Löschbleches in eine Verengung 2a' übergeht. Beiderseits des V-Schlitzes verbleiben somit Zungen 2b, 2c, die in Richtung der Isolierstoffplatten vorstehen. Die Zungen sind an ihren äußeren Längskanten 2d mit dem übrigen Löschblech bündig und liegen damit an den Gehäusewänden des Unterteiles bzw. Oberteiles bei lediglich geringem Spalt an. Ebenso liegen die Löschbleche mit ihrer rückwärtigen Schmalseite 2e an einer Trennwand der Gehäusekammer 1 an, in der im einzelnen nicht dargestellte Ausblasöffnungen 1c ausgespart sind.

Etwa in der Mitte der Zungen 2b bzw. 2c sind von den äußeren Längskanten 2d her kurze Einschnitte 2b' bzw. 2c' vorgesehen, in die je eine kammartige, entsprechend angepaßte Einlage 8 (Fig. 3) aus Isolierstoff als Lichtbogenlaufsperre beiderseits des V-Schlitzes 2a eingesetzt ist. Die beiden kammartigen Einlagen 8 greifen mit ihren Zähnen 8a zwischen die Löschbleche 2 sowie über die beiden äußeren Löschbleche und liegen dabei an deren Oberflächen fest an, während ihr Kammrücken 8b jeweils über den gesamten Löschblechstapel hinwegläuft und gegebenenfalls diesen zusammenhält. Die Zähne der vorzugsweise schräg gestellten kammartigen Einlagen reichen mit ihren freien Enden bis an den V-Schlitz 2a und zeigen dabei in Richtung der Isolierstoffplatten. Hinsichtlich der Anordnung der kammartigen Einlagen im Bereich der Zungen bzw. des V-Schlitzes wird zum Verständnis der Erfindung ausdrücklich auf Fig. 1 verwiesen.

Aus Fig. 1 ist auch ersichtlich, daß die dem Lichtbogenraum zugekehrten Stirnkanten der Löschbleche an beiden Zungen 2b bzw. 2c mit je einer Abstufung 2b'' bzw. 2c'' versehen sind. Dadurch ist insbesondere zwischen der Löschblechkontur unterhalb des V-Schlitzes und der den Löschblechen zugekehrten Stirnfläche der unteren Isolierstoffplatte 5, die mit einem winkelförmigen Ansatz 5a bis an die Gehäusewand vorsteht und einen Permanentmagneten 9 überdeckt, eine rinnenartige Vertiefung 2a'' gebildet. Der in das Gehäuseunterteil lediglich eingelegte Permanentmagnet 9 ist zur Kontaktstelle hin durch die Isolierstoffplatte 5 vollständig abgedeckt und sowohl an seiner Oberfläche als auch an seinen Stirnkanten, insbesondere durch den an den Löschblechstirnkanten anliegender Ansatz 5a vor Beschädigung durch den Lichtbogen geschützt. Ähnlich wie die gesamte Isolierstoffplatte 6, ist die Isolierstoffplatte 5 im Bereich der Kontaktstelle ebenflächig ausgebildet, während sie zu den Löschblechen hin eine treppenartig ansteigende Verdickung auf ihrer dem Permanentmagneten abgekehrten Oberseite aufweist (Fig. 4). Diese Verdickung besteht aus einer ersten bis oberhalb der Öffnung des V-Schlitzes reichenden Stufe 5b vor dem größeren Teil der Löschbleche und einer gegenüber dieser erhöhten zweiten Stufe 5c im Bereich zwischen Festkontaktstück 3 und den restlichen Löschblechen. Hier wird insbesondere auf Fig. 2 verwiesen. Die Zweite Stufe 5c reicht etwa bis zur Mitte des V-Schlitzes und liegt dabei seitlich an einem Lichtbogenablaufhorn 3a des Festkontaktstückes 3 an. Der entstehende Schaltlichtbogen 7 wird daher auf seinem Weg in den Löschblechstapel mit seinem auf dem Lichtbogenablaufhorn wandernden einen Fußpunkt durch die zweite Stufe 5c zwangsläufig bis etwa zur Mittelebene der Löscheinrichtung angehoben. Beide Stufen treten zweckmäßigerweise mit einer Schräge aus dem ebenflächigen Bereich 5d der Isolierstoffplatte 5 hervor. Da die zweite Stufe 5c in der Ebene der Fig. 2 etwa parallel Zum Lichtbogenablaufhorn verläuft, erweitert sich die erste Stufe 5b zu den Löschblechen hin trichterförmig. Hierdurch wird der Einlauf des Lichtbogens in das Löschblechpaket verbessert.

Als weitere zur Löscheinrichtung gehörende und diese begrenzende Bauteile dienen an ihrer Oberseite ein mit dem Festkontaktstück 3 verbundenes Rückschlußpotentialblech 10, das in nicht näher dargestellter Weise mit einer Eingangsklemme 11 elektrisch leitend in Verbindung steht, und ein am Boden der Gehäusekammer befindliches Lichtbogenleitblech 12. Dieses parallel zu einem äußeren Löschblech verlaufende Lichtbogenleitblech ist im Bereich des Lichtbogenraumes in Richtung des beweglichen Kontaktstückes 4 zur guten Übernahme von dessen Lichtbogenfußpunkt geführt und trägt an seinem freien Ende 12a ein Bimetall 13 als thermischen Auslöser. Dieser ist über eine Verbindungsleitung 15 mit einer Anschlußklemme 14 und über eine flexible Leitung 16 mit dem beweglichen Kontaktstück 4 in Reihe geschaltet.

Die Flußrichtung des Gleichstromes ist in Fig. 2 durch Pfeile angedeutet und führt von der Anschlußklemme 11 zum Festkontaktstück 3 und weiter über das bewegliche Kontaktstück 4, die Leitung 16, das Bimetall 13 und die Leitung 15 zur anderen Anschlußklemme 14. Erfolgt nun eine Abschaltung, so fließt bei sich öffnenden Kontakten ein Gleichstrom über den Schaltlichtbogen 7, der unter der Wirkung des in Fig. 1 schematisch eingezeichneten Magnetfeldes des Permanentmagneten 9 schon bei Strömen oberhalb von ungefährt 30 A über die Stufen der unteren Isolierstoffplatte 5 hinweg wirkungsvoll in den V-Schlitz 2a des Löschblechstapels geleitet wird. Insbesondere aufgrund der von der Stufe 5c bewirkten mittigen Führung des Lichtbogens auf dem Lichtbogenablaufhorn 3a kann dieser im kritischen Strombereich von etwa 30 bis 100 A über angedeutete Zwischenstellungen 7a, 7b, 7c in die Verengung 2a' des V-Schlitzes einlaufen. Dieser Vorgang wird durch den größeren Luftspalt zum Magneten aufgrund der vor den Löschblechen verdickten unteren Isolierstoffplatte zusätzlich unterstützt.

Ist der Lichtbogen in die Verengung des V-Schlitzes eingelaufen und hat Teillichtbögen zwischen den Löschblechen entsprechend den Positionen 7d, 7e gebildet; so wirkt die sich aufbauende Lichtbogenspannung der treibenden Gleichspannung entgegen. Insbesondere bei längerer Lichtbogenbrenndauer und Gleichströmen von mehr als 100 A besteht jedoch die Gefahr, daß die Teillichtbogen zwischen den Oberflächen der Löschbleche in den Entstehungsraum zurücklaufen (über Pfeile angedeutet). Mit den kammartigen Einlagen 8 wird nunmehr erreicht, daß diese Lichtbögen nur bis in Position 7f vor diese Sperren laufen können und nicht auf die Zungen 2b bzw. 2c gelangen. Hier wären solche Lichtbögen nur noch von wenig Eisen auf den schmalen Zungenenden umgeben und ihr Stehenbleiben auf den inneren Konturen des V-Schlitzes die Folge. Dies wird durch die Erfindung jedoch ausgeschlossen, so daß der Schaltlichtbogen von Gleichströmen ab etwa 30 A sicher im breiteren Teil der Löschbleche gelöscht wird.

Kleinere Gleichströme bis etwa 30 A werden hingegen aufgrund der Abstufung 2b'' der Löschblechzungen über die Stirnfläche der Isolierstoffplatte 5 in die rinnenartige Vertiefung 2a'' gezogen und dort an den Zungenenden der Löschblechkontur gelöscht (Pos. 7c').

Neben einem hohen Gleichstrom-Abschaltvermögen, insbesondere bei großer Zeitkonstante, erlaubt die erfindungsgemäße Löscheinrichtung zugleich auch ein höheres Wechselstrom-Abschaltvermögen. Dies wird insofern erreicht, als bei entgegengesetzt fließender Stromrichtung durch die treppenartige Verdickung der unteren Isolierstoffplatte 5 eine geringere Entmagnetisierung des Permanentmagneten 9 in dem für Gleichstromabschaltungen wichtigen Bereich erfolgt.

Statt kammartiger Einlagen können die Lichtbogenlaufsperren auch durch entsprechende zwischen die Löschbleche greifende Gehäusestege oder durch lokale Isolationen direkt auf der Oberfläche der Löschbleche in den Zonen, in denen die Zähne 8a über die Zungen 2b bzw. 2c greifen, erfolgen. Für diese lokalen Isolationen können Klebestreifen, Lack oder entsprechende Stoffe eingesetzt werden.

## Patentansprüche

1. Löscheinrichtung für einen Leitungsschutzschalter, insbesondere einen Allstrom-Leitungsschutzschalter, mit einem Stapel von mehreren, in einer Gehäusekammer nebeneinander auf Abstand befindlichen, ferromagnetischen Löschblechen (2), die jeweils an ihrer einer Kontaktstelle zugekehrten Schmalseite mit einem trichterförmigen, zwei vorstehende Zungen bildenden V-Schlitz versehen sind (2a), und mit zwei quer vor den Löschblechen angeordneten, beiderseits des V-Schlitzes an den Zungen Stirnseitig anliegenden und die Kontaktstelle flankierenden Isolierstoffplatten (5), von denen zumindest eine einen Permanentmagneten (9) abdeckt, dadurch gekennzeichnet, daß die einzelnen Löschbleche (2) etwa im mittleren Bereich ihrer Zungen (2b, 2c) auf deren Oberflächen von beiden äußeren Längskanten (2d) her bis jeweils an den V-Schlitz (2a) mit isolierenden schmalen Lichtbogenlaufsperren (8) versehen sind, derart, daß der Lichtbogenrücklauf der Teil lichtbögen-Fußpunkte (7d, 7e) vom jeweils flächigen, die Verengung (2a') am Ende des V-Schlitzes (2a) aufnehmenden Bereich der Löschbleche (2) zu den vor den Lichtbogenlaufsperren (8) befindlichen Teilen der Zungen (2b, 2c) verhindert wird.

2. Löscheinrichtung nach Anspruch 1, dadurch gekennzeichnet, daß die Lichtbogenlaufsperren durch je eine zwischen den Löschblechen (2) befindliche, beiderseits des Stapels eingreifende, kammartige Einlage (8) aus Isolierstoff gebildet sind, deren Zähne (8a) jeweils einen Spalt zwischen den Oberflächen der einzelnen Zungen (2b, 2c) bis an den V-Schlitz (2a) ausfüllen, wobei der Kammrücken (8b) über den mit einem Einschnitt (2b', 2c') versehenen Längskanten (2d) der Löschbleche (2) geführt ist.

3. Löscheinrichtung nach Anspruch 1, dadurch gekennzeichnet, daß die Lichtbogenlaufsperren mittels an den Wänden der Gehäusekammer (1) vorstehend angeformter, jeweils den Spalt zwischen den Zungen (2b, 2c) der einzelnen Löschbleche (2) bis an den V-Schlitz (2a) ausfüllender, schmaler Gehäusestege gebildet sind.

4. Löscheinrichtung nach Anspruch 1, dadurch gekennzeichnet, daß die Lichtbogenlaufsperren jeweils durch begrenzte lokale Isolationen auf den Oberflächen der Zungen (2b, 2c) mittels Klebestreifen, Lack oder ähnlichen Isolierstoffen gebildet sind.

5. Löscheinrichtung nach einem der Ansprüche 1 bis 4, dadurch gekennzeichnet, daß eine den Permanentmagneten (9) abdeckende, mit einem Ansatz (5a) bis an die Gehäusewand der Löschkammer (1) vorstehende Isolierstoffplatte (5) eine Stirnfläche des Permanentmagneten (9) vor der Stirnkontur der Löschbleche (2) übergreift, und die Isolierstoffplatte (5) oberhalb des Permanentmagneten (9) vom die Kontaktstelle (3, 4) flankierenden, ebenen Bereich (5d) hin zu den Löschblechen (2) mit einer ansteigenden, treppenartigen Verdickung (5b, 5c) ausgebildet ist.

6. Löscheinrichtung nach Anspruch 5, dadurch gekennzeichnet, daß die treppenartige Verdickung vor etwa Dreiviertel der Zahl der Löschbleche (2), welche zu einem Lichtbogenablaufhorn (3a) des Festkontaktstückes (3) weiter entfernt liegen, aus dem ebenen Bereich (5d) bei angeschrägtem Übergang in einer ersten Stufe (5b) ansteigt.

7. Löscheinrichtung nach einem der Ansprüche 5 und 6, dadurch gekennzeichnet, daß die treppenartige Verdickung (5b, 5c) im hinter dem Lichtbogenablaufhorn (3a ) befindlichen Bereich vor dem etwa restlichen Viertel der Löschbleche (2) in einer gegenüber der ersten Stufe (5b) erhöhten zweiten Stufe (5c) ausgebildet ist, die nahezu bis an die Mittelebene des Lichtbogenablaufhorns (3a) und damit auch des V-Schlitzes (2a) reicht.

8. Löscheinrichtung nach einem der Ansprüche 5 bis 7, dadurch gekennzeichnet, daß die Isolierstoffplatte (5) mit dem ebenen Bereich (5d) das Festkontaktstück (3) seitlich flankiert und mit der verdickten zweiten Stufe (5c) unmittelbar an das Lichtbogenablaufhorn (3a) herangeführt ist.

9. Löscheinrichtung nach einem der Ansprüche 5 bis 8, dadurch gekennzeichnet, daß die zweite Stufe (5c) der Verdickung etwa parallel zum Lichtbogenablaufhorn (3a) angeschrägt geführt ist und dadurch die erste Stufe (5b) zu den Löschblechen (2) hin trapezförmig erweitert ist.

## Claims

1. Quenching equipment for a circuit breaker, in particular for an alternating and direct current circuit breaker, with a stack of several ferromagnetic quenching laminations (2), which are disposed one beside the other at a spacing in a housing chamber and each provided at their narrow side facing a contact place with a funnel-shaped V-slot (2a) forming two projecting tongues, and with two insulating material plates (5), which are arranged transversely in front of the quenching laminations, lie against the end faces of the tongues to both sides of the V-slot and flank the contact place and of which at least one covers a permanent magnet (9), characterised thereby, that the individual quenching laminations (2) are provided with insulating narrow arc movement barriers (8) in about the central region of their tongues (2b, 2c) on their surfaces and from both outer longitudinal edges (2d) each time to the V-slot (2a) in such a manner that the arc return movement of the partial arc ends (7d, 7e) from that respective areal region of the quenching laminations (2), which receives the constriction (2a') at the end of the V-slot (2a), to those parts of the tongues (2b, 2c), which are disposed in front of the arc movement barriers (8), is prevented.

2. Quenching equipment according to claim 1, characterised thereby, that the arc movement barriers are each formed of a respective comblike insert (8) of insulating material, which insert is disposed between the quencing laminations (2) and engages at both sides of the stack and the teeth (8a) of which each fill out a respective gap between the surfaces of the individual tongues (2b, 2c) to the V-slot (2a), wherein the comb spine (8b) is led over those longitudinal edges (2d) of the quencing laminations (2), which are provided with a notch (2b', 2c').

3. Quenching equipment according to claim 1, characterised thereby, that the arc movement barriers are formed by means of narrow housing webs shaped on at the walls of the housing chamber (1) to be projecting therefrom and each time filling out the gap between the tongues (2b, 2c) of the individual quenching laminations (2) to the V-slot (2a).

4. Quenching equipment according to claim 1, characterised thereby, that the arc movement barriers are each formed by limited local insulations on the surfaces of the tongues (2, 2c) by means of adhesive strips, enamel or similar insulating materials.

5. Quenching equipment according to one of the claims 1 to 4, characterised thereby, that an insulating material plate (5), which covers the permanent magnet (9) and protrudes by a projection (5a) to the housing wall of the quenching chamber (1), engages over an end face of the permanent magnet (9) in front of the end face outline of the quenching laminations (2) and the insulating material plate (5) above the permanent magent (9) is formed by a rising staircaselike thickening (5b, 5c) from the planar region (5d), which flanks the contact place (3, 4), to the quenching laminations (2).

6. Quenching equipment according to claim 5, characterised thereby, that the staircaselike thickening rises out of the planar region (5d) with bevelled transition in a first step (5b) before about three quarters of the number of the quenching laminations, which lie further away from an arc-spreading horm (3a) of the fixed contact member (3).

7. Quenching equipment according to one of the claims 5 and 6, characterised thereby, that the staircaselike thickening (5b, 5c) is formed in the region, which is situated behind the arc-spreading horn (3a), before the remaining about quarter of the quenching laminations (2) in a second step (5c), which is higher than the first step (5b) and reaches almost to the centre plane of arc-spreading horn (3a) and thereby also of the V-slot (2a).

8. Quenching equipment according to one of the claims 5 to 7, characterised thereby, that the insulating material plate (5) flanks the fixed contact member (3) laterally by the planar region (5d) and is led by the thickened second step (5c) directly to the arc-spreading horn (3a).

9. Quenching equipment according to one of the claims 5 to 8, characterised thereby, that the second step (5c) of the thickening is led bevelled about parallely to the arc-spreading horn (3a) and the first step (5b) is thereby enlarged in trapezium shape towards the quenching laminations (2).

## Revendications

1. Dispositif d'extinction pour un disjoncteur de puissance, en particulier un disjoncteur de puissance tout courant avec une pile de plusieurs tôles d'extinction (2) ferromagnétiques situées les unes à côtés des autres, avec un écartement, dans une chambre de boîtier, et qui sont munies chacune, sur leur tranche adjacente à un point de contact, d'une fente (2a) en V en entonnoir formant deux langues saillantes, et avec deux plaques isolantes (5) disposées transversalement devant les tôles d'extinction, appliquées par leur face frontale aux langues, des deux côtés de la fente en V, et flanquant le point de contact, plaques isolantes dont au moins une recouvre un aimant permanent (9), caractérisé en ce que les différentes tôles d'extinction (2) sont munies approximativement dans la zone médiane de leurs langues (2b, 2c), sur leur surface à partir de deux bords longitudinaux extérieurs (2d) jusqu'à la fente en V (2a), de dispositifs de blocage (8) d'arc électrique étroits et isolants, de telle sorte que le retour d'arc éléctrique des racines des arcs électriques partiels (7d, 7e) est empêché par la zone plane des tôles d'extinction (2) dans laquelle se trouve le rétrécissement (2a'), à l'extrémité de la fente en V (2a) en direction des parties des langues (2b, 2c) situées devant les dispositifs de blocage (8) de l'arc électrique.

2. Dispositif d'extinction selon la revendication 1, caractérisé en ce que les dispositifs de blocage de l'arc électrique sont formés chacun par une pièce intercalaire (8) isolante en forme de peigne, située entre les tôles d'extinction (2), avançant des deux côtés de la pile, et dont les dents (8a) remplissent les fentes entre les surfaces des différentes langues (2b, 2c) jusqu'à la fente en V (2a), le dos du peigne (8b) étant conduit au-delà des bords longitudinaux (2d) munis d'une encoche (2b', 2c') des tôles d'extinction (2).

3. Dispositif d'extinction selon la revendication 1, caractérisé en ce que les dispositifs de blocage de l'arc électrique sont formés au moyen de traverses étroites de boîtier, appliquées en saillie sur les parois de la chambre du boîtier (1) et remplissant chacune les fentes entre les langues (2b, 2c) des différentes tôles d'extinction (2) jusqu'à la fente en V (2a).

4. Dispositif d'extinction selon la revendication 1, caractérisé en ce que les dispositifs de blocage de l'arc électrique sont formés par des isolations locales limitées sur les surfaces des langues (2b, 2c) au moyen de bandes adhésives, de laque ou d'isolants similaires.

5. Dispositif d'extinction selon l'une des revendications 1 à 4, caractérisé en ce qu'une plaque isolantes (5) recouvrant l'aimant permanent (9) et faisant saillie avec un élément (5a) jusqu'à la paroi du boîtier de la chambre d'extinction (1), recouvre une surface extérieure de l'aimant permanent (9) devant le contour frontal des tôles d'extinction (2), et en ce que la plaque isolante (5) est conçue, au-dessus de l'aimant permanent (9), à partir de la zone plane (5d) qui flanque le point de contact (3, 4) jusqu'aux tôles d'extinction (2), avec un épaississement (5b, 5c) montant en escalier.

6. Dispositif d'extinction selon la revendication 5, caractérisé en ce que, devant environ trois quarts du nombre des tôles d'extinction (2) qui sont plus éloignées d'une pointe d'arc électrique (3a) du plot de contact fixe (3), l'épaississement en escalier monte à partir de la zone plane (5d), lors du passage oblique, dans un premier plot de contact (5b).

7. Dispositif d'extinction selon l'une des revendications 5 et 6, caractérisé en ce que, dans la zone située derrière la pointe de l'arc électrique (3a), l'épaississement en escalier (5b,5c) est formé, devant approximativement le quart restant des tôles d'extinction (2) par un deuxième plot de contact (5b) surélevé par rapport au premier (5c) et qui s'étend pratiquement Jusqu'au plan médian de la pointe de l'arc éléctrique (3a) et donc également de la fente en V (2a).

8. Dispositif d'extinction selon l'une des revendications 5 à 7, caractérisé en ce que la plaque isolante (5) flanque latéralement le plot de contact fixe (3) avec la zone plane (5b) et est amenée directement avec le deuxième plot de contact épaissi (5c) sur la pointe de l'arc électrique (3a).

9. Dispositif d'extinction selon l'une des revendications 5 à 8, caractérisé en ce que le deuxième plot de contact (5c) de l'épaississement est guidé obliquement et pratiquement parallèlement à la pointe de l'arc électrique (3a) et en ce que, par conséquent, le premier plot de contact (5b) est élargi en forme de trapèze vers les tôles d'extinction (2).
